# EUROPÄISCHE PATENTSCHRIFT

(11) **EP 3 067 296 B1**
(45) Veröffentlichungstag und Bekanntmachung des Hinweises auf die Patenterteilung: **23.08.2017**
(21) Anmeldenummer: 16150294.3
(22) Anmeldetag: 06.01.2016
(51) Int. Cl.: B65F 1/16, E05B 15/00

(54) **MÜLLTONNENVERSCHLUSS**
GARBAGE CAN LOCK
FERMETURE DE POUBELLE

(30) Priorität: 13.01.2015 DE 102015100405
(43) Veröffentlichungstag der Anmeldung: 14.09.2016
(73) Patentinhaber: S. Franzen Söhne GmbH, 42719 Solingen (DE)
(72) Erfinder: Matuschek, Manfred, 42719 Solingen (DE)
(74) Vertreter: Grundmann, Dirk

(56) Entgegenhaltungen:
- DE-A1-102007 039 351
- DE-A1-102012 106 531
- DE-U1- 29 604 859

## Beschreibung

Die Erfindung betrifft einen Mülltonnenverschluss mit einer in einem Schlossgehäuse um eine Schwenkachse schwenkbar gelagerten Falle, die einen in einer Zugrichtung von einem Gegenschließteil mit einer Zugkraft beaufschlagbaren Fallenkopf aufweist, und einem im Schlossgehäuse von einer Grundstellung in eine Betätigungsstellung verlagerbaren Öffnungsschieber, wobei die Falle einen Arm mit einem Sperr-nocken aufweist, der in der Grundstellung an einer Sperrflanke des Öffnungsschiebers anliegt, um die Falle in der Sperrstellung zu halten, und bei einer Verlagerung des Öffnungsschiebers in die Betätigungsstellung in eine Freigabestellung schwenkt, wobei die Schwenkachse der Falle derart seitlich versetzt zu einer in Zugrichtung durch den Fallenkopf gelegten Gerade angeordnet ist, dass die Zugkraft den Sperrnocken gegen die Sperrflanke beaufschlagt.

Die DE 10 2012 106 531 A1 und DE 10 2007 039 351 A1 beschreiben jeweils einen Mülltonnenverschluss nach dem Oberbegriff des Anspruchs 1 mit einem Gehäuse und einer am Gehäuse schwenkbeweglich gelagerten Falle. Die Falle besitzt einen Fallenkopf mit einem Fallensteg, der einen hakenartigen Vorsprung eines Gegenschließteils untergreift. Der Verschluss kann am Gehäuse eines Müllcontainers befestigt sein. Das Gegenschließteil ist an der Unterseite des eine Gehäuseöffnung des Müllcontainers verschließenden Deckels befestigt. In der Sperrstellung hintergreift die Falle den Haken, sodass der Deckel nicht geöffnet werden kann. Es ist ein Öffnungsschieber vorgesehen, der im Gehäuse verschieblich gelagert ist. Dieser bildet eine Sperrflanke aus, vor der ein Sperrnocken sitzt, der an einem Arm der Falle angeordnet ist. Mittels Fehlbedienungssperrelementen wird sichergestellt, dass sich der Öffnungsschieber nur dann von einer Grundstellung in eine Betätigungsstellung verlagern kann, wenn der Müllcontainer in Öffnungsrichtung gedreht wird. Wird der Müllcontainer in eine andere Drehrichtung gedreht, so verschwenken die Fehlbedienungssperrelemente in eine Sperrstellung und blockieren eine Verlagerung des Öffnungsschiebers. Wird hingegen der Müllcontainer um die Öffnungsdrehachse in Öffnungsdrehrichtung gedreht, so verschiebt sich der Öffnungsschieber schwerkraftbedingt in eine Betätigungsstellung und steuert die Falle in eine Freigabestellung, sodass sich der Deckel öffnen kann.

Der Erfindung liegt die Aufgabe zugrunde, einen gattungsgemäßen Mülltonnenverschluss gebrauchsvorteilhaft weiterzubilden. Gelöst wird die Aufgabe durch die in den Ansprüchen angegebene Erfindung.

Als Folge des seitlichen Versatzes der Schwenkachse zur Zugrichtung auf den Fallenkopf übt eine in Zugrichtung wirkende Kraft ein Drehmoment auf die Falle aus. Eine derartige Kraft entwickelt sich insbesondere bei einer Überfüllung des Müllcontainers, wenn der Deckel unter Kompression des Inhaltes des Müllcontainers geschlossen wird. Das dabei auf die Falle ausgeübte Drehmoment bewirkt, dass der Sperrnocken eine bewegungshemmende Reibkraft auf den Öffnungsschieber ausübt. Um zu vermeiden, dass es dabei zu einer Klemmwirkung kommt, die eine vorschriftsmäßige Verlagerung der Falle in die Freigabestellung behindert, wird vorgeschlagen, dass die Sperrflanke in der Grundstellung gegenüber der Verlagerungsrichtung des Öffnungsschiebers um einen Neigungswinkel geneigt ist, der im Selbsthemmbereich liegt. Der Neigungswinkel kann zwischen drei und sieben Grad betragen. Der Öffnungsschieber kann sich bei der Öffnungsdrehbewegung um einen Winkelbetrag verdrehen, der zu einer Vergrößerung des Neigungswinkels führt. Der Neigungswinkel wird dabei aus dem Selbsthemmungsbereich gebracht. Damit ist einer möglichen Verklemmung des Öffnungsschiebers entgegengewirkt. Die Drehung des Öffnungsschiebers um diesen Winkelbetrag erfolgt mithilfe der Schwerkraft, wenn der Müllcontainer bzw. der Verschluss in Öffnungsdrehrichtung gedreht wird. Dann verschwenkt der Öffnungsschieber um den Winkelbetrag um einen Lagerpunkt. Es ist insbesondere vorgesehen, dass der Lagerpunkt von einem Lagervorsprung des Gehäuses ausgebildet ist, an dem sich der Öffnungsschieber abstützen kann. Vorzugsweise stützt sich der Öffnungsschieber mit einem Abschnitt eines Steges am Lagervorsprung ab. Die Stegwand, die sich am Lagervorsprung abstützt, kann die Wand einer Führungsnut sein. Die gegenüberliegende Wand des Steges ist bevorzugt die Sperrflanke. Der Steg kann somit eine Keilform besitzen. Das Gehäuse kann eine Führungsrippe aufweisen, die in eine Führungsnut des Öffnungsschiebers eingreift. Die Führungsrippe greift mit einem Schwenkbewegungsspiel in die Führungsnut ein. Die Führungsnut kann sich in Verschiebungsrichtung des Öffnungsschiebers aufweiten. Der Abstand der Nutwände vergrößert sich in Verschiebungsrichtung des Öffnungsschiebers. Der Lagervorsprung kann an der Führungsrippe sitzen. Er kann eine Materialverdickung der Führungsrippe sein.

Eine Weiterbildung des Mülltonnenverschlusses der Erfindung wird durch eine besondere Ausgestaltung der Fehlbedienungssperrelemente erreicht. Der Schwenkhebel und der Rollkörper liegen gemeinsam in einer Tasche, wobei der Rollkörper zwischen Schwenkhebel und Bodenfläche der Tasche angeordnet ist. Hierdurch wirkt der Rollkörper unmittelbar mit dem Schwenkhebel zusammen. Der Schwenkhebel besitzt eine Schwenkachse. Der Rollkörper kann sich innerhalb der Tasche quer zur Erstreckungsrichtung der Schwenkachse verlagern, um dadurch den Schwenkhebel in eine Fehlbedienungssperrstellung zu verlagern. Um diese Wirkung zu optimieren, bildet die Bodenfläche der Tasche zwei Schrägflanken aus. Entlang dieser Schrägflanken kann der Rollkörper schwerkraftsbedingt entlang rollen, wenn das Schlossgehäuse in einer entsprechenden Drehrichtung gedreht wird. Dabei wird der Schwenkhebel aus der Tasche herausgedrängt und erreicht eine Fehlbedienungssperrstellung, in der ein Abschnitt des Schwenkhebels in der Bewegungsbahn des Öffnungsschiebers liegt, sodass sich der Öffnungsschieber nicht in die Betätigungsstellung verschieben lässt. Die Schwenkachse des Schwenkhebels liegt bevorzugt parallel zur Verlagerungsrichtung des Öffnungsschiebers. Dementsprechend kann der Rollkörper in einer Richtung quer zur Schwenkachse des Schwenkhebels, also quer zu Verlagerungsrichtung des Öffnungsschiebers rollen. Die Tasche hat einen trapezförmigen oder trapezähnlichen Querschnitt und wird vorzugsweise vom Schlossgehäuse ausgebildet. Bevorzugt besitzt der Öffnungsschieber eine asymmetrische Massenverteilung. Der Schwerpunkt des Öffnungsschiebers liegt seitlich versetzt zu der in Zugrichtung durch den Fallenkopf hindurch gelegten Gerade. Auf der dem Schwerpunkt gegenüberliegenden Seite besitzt der Öffnungsschieber lediglich einen Arm, der mit den Fehlbedienungssperrelementen zusammen wirkt. Der Schwenkhebel liegt in der Bewegungsbahn des Arms. Der Arm besitzt einen Fortsatz, der in der Betätigungsstellung des Öffnungsschiebers derart vor dem Schwenkhebel liegt, sodass dieser nicht verschwenken kann. In der Grundstellung liegt der Arm unterhalb des Schwenkhebels.

Ein Ausführungsbeispiel der Erfindung wird nachfolgend anhand beigefügter Zeichnungen erläutert. Es zeigen:
- Fig. 1:: Einen Mülltonnenverschluss mit geöffnetem Schlossgehäuse 1, wobei sich ein Öffnungsschieber 10 in einer Grundstellung befindet, sodass sich ein Sperrnocken 6 eines Armes 4 einer im Gehäuse 1 um eine Schwenkachse 5 schwenkbar gelagerten Falle 2 an einer Sperrflanke 11 des Öffnungsschiebers 10 abstützt,
- Fig. 2:: den Schnitt gemäß der Linie II-II in Figur 1 durch eine Sperrrippe 18 des Schlossgehäuses 1 und eine Führungsnut 19 des Öffnungsschiebers 10,
- Fig. 3:: vergrößert den Ausschnitt III-III in Figur 1, wobei der am Arm 4 der Falle 2 befestigte Sperrnocken 6' strichpunktiert und die Sperrflanke 11 des Öffnungsschiebers 10 sowie die Wandung 16' eines Steges 16 gestrichelt dargestellt sind,
- Fig. 4:: eine Darstellung gemäß Figur 1 mit teilweise ausgeblendeter Falle 2 und teilweise ausgeblendetem Öffnungsschieber 10, sodass die Anlage einer Wand 20' einer Führungsnut 19 an der Führungsrippe 18 und die Anlage einer Wandung 16' und der Anlagewinkel α ersichtlich ist,
- Fig. 5:: eine Darstellung gemäß Figur 4, nachdem das Schlossgehäuse 1 um die Achse X um einen Drehwinkel D verschwenkt ist, sodass sich der Öffnungsschieber 10 um den Lagervorsprung 17 derart verschwenkt hat, dass die Wand 20 der Führungsnut 19 an der Führungsrippe 18 anliegt,
- Fig. 6:: eine Darstellung gemäß Figur 1 nach einer Verlagerung des Öffnungsschiebers 10 von der Grundstellung in eine Betätigungsstellung, wobei nach Beaufschlagung eines Steuernockens 7 durch eine Steuerflanke 28 des Öffnungsschiebers 10 die Falle 2 in eine Freigabestellung geschwenkt worden ist,
- Fig. 7:: den Schnitt gemäß der Linie VII-VII in Figur 1 durch ein Tasche 24 des Gehäuses 1 und eine in der Tasche 24 einliegende Sperrrolle 23 sowie einen die Tasche 24 verschließenden Sperrhebel 21, wobei der Sperrhebel 21 außerhalb der Bewegungsbahn eines Sperrarms 13 des Öffnungsschiebers 10 liegt,
- Fig. 8:: eine Darstellung gemäß Figur 7, jedoch mit entlang einer schrägen Bodenfläche 25 gerollter Sperrrolle 23 und in die Bewegungsbahn des Sperrarms 13 verschwenktem Sperrhebel 21,
- Fig. 9:: eine perspektivische Darstellung auf das Schlosseingerichtete etwa in der Darstellung gemäß Figur 6 jedoch mit in eine Sperrstellung verschwenktem Sperrhebel 21, sodass der Sperrarm 13 in einer Tasche 31 eines Schenkels 21' des Sperrhebels 21 liegt und
- Fig. 10:: einen Schnitt gemäß der Linie X-X in Figur 9.

Das Schlossgehäuse 1 besteht aus Kunststoff und kann am oberen Innenrand einer Seitenwand eines Müllcontainers befestigt werden. Der Deckel des Müllcontainers besitzt ein Gegenschließteil, welches in den Zeichnungen nicht dargestellt ist. Es wird hierzu auf die diesbezüglichen Ausführungen der DE 10 2012 106 531 A1 bzw. DE 10 2007 039 351 A1 verwiesen. Ein Hakenvorsprung des Gegenschließteiles hintergreift in der Geschlossenstellung des Müllcontainers einen Fallensteg 29 eines Fallenkopfes 3 einer Falle 2. Wird der Müllcontainerdeckel in Aufwärtsrichtung kraftbeaufschlagt, welches beispielsweise erfolgt, wenn ein überfüllter Müllcontainer geschlossen wird, so greift am Fallenkopf 3 eine nach oben, also in Z-Richtung gerichtete Kraft an.

An den Fallenkopf 3 schließt sich ein Hals 9 an, der aus einer Öffnung 30 des Gehäuses 1 heraus ragt. Durch den Hals 9 verläuft eine Gerade G, die durch den Fallensteg 29 und in Zugrichtung Z verläuft. Seitlich versetzt zu dieser Geraden G liegt die Schwenkachse 5, um die die Falle 2 schwenkbar im Gehäuse 1 gelagert ist. In Verlängerung des Halses 9 erstreckt sich innerhalb des Gehäuses 1 ein Steuerarm 4, der fest oder erst nach Überwindung einer Kraft verschwenkbar mit dem Fallenkopf 3 verbunden ist. Mittels einer optionalen, mit einem ersten Ende an einer Befestigungsstelle 8 der Falle 2 und einem zweiten Ende am Gehäuse 1 angreifenden Rückstellfeder 27 in Form einer Zugfeder wird die Falle 2 in eine Sperrstellung beaufschlagt.

Am freien Ende des Steuerarmes 4 sitzt ein Sperrnocken 6. In der Grundstellung des Verschlusses, in welcher die Zugrichtung Z nach oben weist, stützt sich der Sperrnocken 6 an einer Sperrflanke 11 eines Öffnungsschiebers 10 ab.

Der Öffnungsschieber 10 ist in Richtung der Geraden G verschieblich im Schlossgehäuse 1 gelagert. Er besitzt eine in Verlagerungsrichtung verlaufende Führungsnut 19, in die eine am Boden des Schlossgehäuses 1 angeordnete Führungsrippe 18 eingreift. In der Grundstellung liegt eine Wand 20' der Führungsnut 19 an einer Seitenwandung der Führungsrippe 18 an. Ein Wandungsabschnitt 16' der Führungsnut 19 liegt an einem Lagervorsprung 17 der Führungsrippe 18 an. Der Wandungsabschnitt 16' ist um die seitliche Höhe des Lagervorsprungs 17 gegenüber der Führungsnutwand 20' seitlich versetzt.

Der Wandungsabschnitt 16' wird von einem Steg 16 gebildet, dessen im Wandungsabschnitt 16' gegenüberliegende Seitenwand die Sperrflanke 11 ausbildet, an der sich der Sperrnocken 6 abstützt.

In der Grundstellung (Fig. 1, 4) des Öffnungsschiebers 10, in welcher der Öffnungsschieber 10 eine untere Position einnimmt und der Sperrnocken 6 an der Sperrflanke 11 anliegt, liegt die Führungswand 20' an der Seitenwandung der Führungsrippe 18 an. Die Sperrflanke 11 ist um einen Winkel α gegenüber einer in Zugrichtung durch die den Fallenkopf 3 gelegten Geraden G um den Winkel α geneigt. Der Winkel α liegt im Bereich zwischen drei und sieben Grad und beträgt bevorzugt etwa fünf Grad. Er liegt im Selbsthemmungsbereich. Der etwa keilförmige Steg 16 liegt zwischen Steuernocken 6 und Lagervorsprung 17. Wird auf die Falle 3 in Zugrichtung Z eine Kraft aufgebracht, so wirkt wegen des seitlichen Versatzes der Schwenkachse 5 gegenüber der Geraden G ein Drehmoment auf die Falle 2, sodass der Steuernocken 6 den Steg 16 gegen den Lagervorsprung 17 beaufschlagt.

Der Öffnungsschieber 10 besitzt eine bezogen auf eine durch die Führungsnut 19 gelegte Achse asymmetrische Massenverteilung. Er besitzt eine Massenanhäufung 15, die auf der dem Steg 16 gegenüberliegenden Seite des Öffnungsschiebers 10 angeordnet ist. Auf der Seite des Steges 16 erstreckt sich ein Sperrarm 13. (Fig. 1)

Wird das Schlossgehäuse 1 ausgehend von einer Stellung, in der die Falle 2 nach oben weist, gedreht, und insbesondere in Richtung einer Öffnungsdrehrichtung D um eine quer zur Zugrichtung Z verlaufenden Achse X gedreht, so bewirkt die Schwerkraft und die einseitige Massenanhäufung 15, dass der zwischen Sperrnocken 6 und Lagervorsprung 17 im Bereich des Steges 16 klemmende Öffnungsschieber 10 (Fig. 5) eine Schwenkbewegung um seinen Anlagepunkt am Lagervorsprung 17 durchführt. Dabei löst sich die Wand 20' der Führungsnut 19 von der Führungsrippe 18. Die der Wand 20' gegenüberliegende Wand 20 der Führungsnut 19 verläuft in einem Winkel β zur Wand 20', sodass sich die Führungsnut 14 nach oben hin aufweitet. Liegt die Wand 20 an der Führungsrippe 18 an, hat sich der Öffnungsschieber 10 um einen Winkel β verschwenkt. Einhergehend damit hat sich auch der Steg 16 und die vom Steg aus gebildete Sperrflanke 11 um denselben Winkel β verschwenkt, sodass der Neigungswinkel der Sperrflanke 11 gegenüber der Geraden G vergrößert worden ist. Erfindungsgemäß wird der Neigungswinkel zufolge des Verkippens Öffnungsschiebers 10 derart vergrößert, dass er außerhalb des Selbsthemmbereichs liegt. Er liegt dann etwa bei 8-13 Grad. Der Öffnungsschieber 10 kann sich bevorzugt um einen Winkel β von drei bis sieben Grad, bevorzugt um ca. fünf Grad verschwenken.

Nachdem die Selbsthemmung aufgehoben ist, kann der Öffnungsschieber 10 sich in seine Betätigungsstellung verlagern (Fig. 6). Er verlagert sich dabei entlang der Führungsrippe 18 in Richtung auf den Fallenkopf 3, also in den Zeichnungen von unten nach oben. In der Betätigungsstellung liegt die Sperrflanke 11 nicht mehr im Schwenkbereich des Sperrnockens 6, sodass der Steuerarm 4 und damit die Falle 2 in eine Freigabestellung verschwenken kann. Das Verschwenken der Falle 2 in die Freigabestellung wird vom Öffnungsschieber 10 dadurch unterstützt, dass eine Steuerflanke 28 an einem Steuernocken 7 der Falle 2 angreift.

Wird das Schlossgehäuse 1 wieder zurückgedreht, so verlagert sich der Öffnungsschieber 10 als Folge der auf ihn wirkenden Schwerkraft wieder zurück in seine Grundstellung (Fig. 1). Die Falle 2 wird mithilfe der Rückstellfeder 27 zurück in die Sperrstellung verlagert. Die Rückstellfeder 27 ist aber entbehrlich, da der sich nach unten verlagernde Öffnungsschieber 10 mit einer Steuerflanke 35 den Sperrnocken 6 beaufschlagt, um den Steuerarm 4 zu verschwenken. Die Steuerflanke 35 befindet sich an einer Randkante des Öffnungsschiebers 10. Die Steuerflanke 35 schließt sich unter Ausbildung eines Winkels an die Sperrflanke 11 an. Im Übergangsbereich zur Sperrflanke 11 bildet die Steuerflanke 35 eine Schräge. Verlagert sich der Steuerschieber 10 von der in Figur 6 dargestellten verlagerten Stellung zurück in die Grundstellung, so wird auf den Sperrnocken 6 eine Kraft ausgeübt, die ein Drehmoment auf den Steuerarm 4 ausübt, sodass der Steuerarm 4 zurück in seine Grundstellung verschwenkt, wobei der Sperrnocken 6 an der Steuerflanke 35 entlanggleitet.

Alternativ kann aber auch die Rückstellfeder 27 den Steuernocken 7 der Falle 2 beaufschlagen.

Um zu verhindern, dass sich der Öffnungsschieber 10 aus der Grundstellung verlagert, wenn das Schlossgehäuse 1 nicht in Öffnungsdrehrichtung D um die Öffnungsdrehachse X geschwenkt wird, ist eine Fehlbedienungssperre vorgesehen. Hierzu besitzt das Schlossgehäuse 1 eine Tasche 24, die einen Taschenboden aufweist, der an seinen beiden Endbereichen schräge Bodenflächen 25, 25' ausbildet (Fig. 7, 8). Die Tasche 24 erstreckt sich quer zur Verlagerungsrichtung des Öffnungsschiebers 10, sodass ein in der Tasche 24 angeordneter Rollkörper 23, der eine Sperrrolle oder eine Sperrkugel ausbildet, in Richtung quer zur Verlagerungsrichtung des Öffnungsschiebers 10 verlagerbar ist, wobei je nach Schwenkrichtung des Schlossgehäuses ein um eine quer zur Öffnungsdrehachse gerichteten Schwenkrichtung an einer der beiden schrägen Bodenflächen 25, 25' auflaufen kann. Im unverschwenkten Zustand liegt der Rollkörper 23 mittig zwischen den beiden schrägen Bodenflächen 25, 25'.

Die Tasche 24 wird von einem Sperrhebel 21 verschlossen. Bei dem Sperrhebel 21 handelt es sich um einen Schwenkhebel 21. Der Schwenkhebel 21 ist um eine Lagerachse 22 schwenkbar gelagert. Die Lagerachse 22 erstreckt sich parallel zur Geraden G bzw. zur Zugrichtung Z und quer zur Öffnungsdrehrichtung x. Der Rollkörper 23 liegt zwischen den Bodenflächen 25, 25' und dem Schwenkhebel 21 in der Tasche 24. Da die Tasche 24 vom Schwenkhebel 21 verschlossen ist, kann der Rollkörper 23 nicht aus der Tasche 24 herausrollen.

In einem nicht dargestellten Ausführungsbeispiel ist der Schwenkhebel 21 weggelassen. Der Durchmesser des Rollkörpers 23 ist dann etwas vergrößert und kann zur Sperrung der Bewegung des Öffnungsschiebers 10 aus der Tasche 24 heraustreten.

Die Tasche 24 weist zudem eine Schräge 36 auf, an der der Rollkörper 23 entlanggleiten kann, wenn der Müllcontainer seine Aufrechtstellung einnimmt. Er beaufschlagt dabei den Schwenkhebel 21. Ebenso wie die beiden schrägen Bodenflächen 25, 25' bildet die Schräge 36 eine Schrägfläche, die auch eine Seitenwand der Tasche 24 ausbildet.

Wird das Schlossgehäuse 1 um die Öffnungsdrehachse X in Öffnungsdrehrichtung D gedreht (Fig. 7), so bleibt der Schwenkhebel 21 in der Tasche 24, sodass der Arm 13 bei einer Verlagerung des Öffnungsschiebers 10 aus der Grundstellung in die Betätigungsstellung am Schwenkhebel 21 vorbeilaufen kann. Wird hingegen das Schlossgehäuse 1 entgegen der Öffnungsdrehrichtung gedreht (Fig. 8), so tritt der Schwenkhebel 21 schwerkraftbeaufschlagt aus der Tasche 24 heraus. Der Schwenkhebel 21 schwenkt um seine Lagerachse 22 in eine Sperrstellung, in der er in der Bewegungsbahn des Sperrarms 13 des Öffnungsschiebers 10 liegt, sodass der Öffnungsschieber 10 seine Grundstellung nicht verlassen kann.

Wird das Schlossgehäuse einer um eine quer zur Öffnungsdrehrichtung X gerichteten Achse gedreht, so rollt der Rollkörper 23 entweder auf der schrägen Bodenfläche 25 oder auf der schrägen Bodenfläche 25' an den Rand der Tasche 24, wobei er den Schwenkhebel 21 aus der Tasche 24 herausdrängt oder herausdrängen kann, sodass der Schwenkhebel 21 in der Bewegungsbahn des Sperrarms 13 liegt und der Öffnungsschieber 10 ebenfalls seine Grundstellung nicht verlassen kann.

Der Gehäusedeckel 32 besitzt eine Nische 33, in die der Schwenkhebel 21 einschwenken kann, wenn er in seine Sperrstellung geschwenkt wird, wobei dies durch Beaufschlagung des Rollkörpers 23 erfolgen kann, wenn er entlang der Schrägfläche 25, 25' entlangrollt oder auf der Schrägenflanke 36 verschiebt. Der Boden der Nische 33 bildet einen Anschlag 34 aus, gegen den der Sperrhebel 21 anschlagen kann.

Der Sperrhebel 21 besitzt darüber hinaus einen Schmalschenkel 21', der eine Tasche 31 ausbildet, in die der Sperrarm 13 eintreten kann. Hierdurch wird der Sperrhebel 21 in seine Sperrstellung temporär fixiert bis sich der Öffnungsschieber 10 geringfügig zurückverlagert hat. Die Tasche 31 bildet eine Rastausnehmung, in die der Sperrarm 13 eintreten kann.

Der Öffnungsschieber 10 kann somit nur dann seine Grundstellung verlassen und sich in die Betätigungsstellung verschieben, wenn der Schwenkhebel 21 in der Tasche 24 liegt. In der Betätigungsstellung liegt ein Abschnitt des Sperrarms 13 über der Tasche 24 und verhindert dadurch, dass der Schwenkhebel 21 verschwenkt werden kann.

**Bezugszeichenliste:**

| | | | |
|---|---|---|---|
| 1 | Schlossgehäuse | 25 | schräge Bodenfläche |
| 2 | Falle | 25' | schräge Bodenfläche |
| 3 | Fallenkopf | 26 | Arm |
| 4 | Steuerarm | 27 | Rückstellfeder |
| 5 | Schwenkachse | 28 | Steuerflanke |
| 6 | Sperrnocken | 29 | Fallensteg |
| 7 | Steuernocken | 30 | Öffnung |
| 8 | Befestigungsstelle | 31 | Tasche |
| 9 | Hals | 32 | Gehäusedeckel |
| 10 | Öffnungsschieber | 33 | Nische |
| 11 | Sperrflanke | 34 | Anschlag |
| 12 | Steuerflanke | 35 | Steuerflanke |
| 13 | Sperrarm | 36 | Schräge |
| 14 | Führungsnut | | |
| 15 | Massenanhäufung | α | Winkel |
| 16 | Steg | β | Winkel |
| 16' | Wandungsabschnitt | | |
| 17 | Lagervorsprung | D | Öffnungsdrehrichtung |
| 18 | Führungsrippe | G | Gerade |
| 19 | Führungsnut | X | Achse |
| 20 | Führungswand | Z | Zugrichtung |
| 20' | Wand | | |
| 21 | Schwenkhebel | | |
| 22 | Lagerachse | | |
| 23 | Rollkörper | | |
| 24 | Tasche | | |

## Patentansprüche

1. Mülltonnenverschluss mit einer in einem Schlossgehäuse (1) um eine Schwenkachse (5) schwenkbar gelagerten Falle (2), die einen in einer Zugrichtung (Z) von einem Gegenschließteil mit einer Zugkraft beaufschlagbaren Fallenkopf (3) aufweist, und einem im Schlossgehäuse (1) von einer Grundstellung in eine Betätigungsstellung verlagerbaren Öffnungsschieber (10), wobei die Falle (2) einen Arm (4) mit einem Sperrnocken (6) aufweist, der in der Grundstellung an einer Sperrflanke (11) des Öffnungsschiebers (10) anliegt, um die Falle (2) in der Sperrstellung zu halten, und bei einer Verlagerung des Öffnungsschiebers (10) in die Betätigungsstellung in eine Freigabestellung schwenkt, wobei die Schwenkachse (5) der Falle (2) derart seitlich versetzt zu einer in Zugrichtung (Z) durch den Fallenkopf (3) gelegten Gerade (G) angeordnet ist, dass die Zugkraft den Sperrnocken (6) gegen die Sperrflanke (11) beaufschlagt, **dadurch gekennzeichnet, dass** die Sperrflanke (11) in der Grundstellung gegenüber der Verlagerungsrichtung des Öffnungsschiebers (10) um einen Neigungswinkel (α) geneigt ist, der im Selbsthemmungsbereich liegt, und der Öffnungsschieber (10) um einen den Neigungswinkel (α) aus dem Selbsthemmungsbereich bringenden Winkelbetrag (β) verdrehbar ist.

2. Mülltonnenverschluss nach Anspruch 1, **dadurch gekennzeichnet, dass** die Sperrflanke (11) von einem sich an einem Lagervorsprung (17) des Gehäuses (1) abstützenden Steg (16) gebildet ist.

3. Mülltonnenverschluss nach einem der vorhergehenden Ansprüche, **gekennzeichnet durch** eine am Gehäuse (1) ausgebildete Führungsrippe (18) zur Führung des Öffnungsschiebers (10), welche in eine Führungsnut (19) des Öffnungsschiebers (10) mit Schwenkbewegungsspiel eingreift.

4. Mülltonnenverschluss nach Anspruch 2 oder 3, **dadurch gekennzeichnet, dass** der Lagervorsprung (17) an der Führungsrippe (18) sitzt.

5. Mülltonnenverschluss nach einem der vorhergehenden Ansprüche, **dadurch gekennzeichnet, dass** der Öffnungsschieber (10) beim Drehen des Verschlusses um eine Öffnungsschwenkachse (X) in eine Öffnungsdrehrichtung (D) von der Grundstellung in die Betätigungsstellung verlagert und dabei die Falle (2) von der Sperrstellung in die Freigabestellung bringt, wobei Fehlbedienungssperrelemente in Form eines in einer Tasche (24) einliegenden Schwenkhebels (21) und eines in der Tasche (24) angeordneten Rollkörpers (23) vorgesehen sind, die eine Verlagerung des Öffnungsschiebers (10) in die Betätigungsstellung sperren, wenn der Verschluss in eine andere Drehrichtung als in Öffnungsdrehrichtung (D) oder um eine andere als die Öffnungsdrehachse (X) gedreht wird, der Rollkörper (23) zwischen einer Bodenfläche (25, 25') der Tasche (24) und dem Schwenkhebel (21) liegt, wobei die Bodenfläche der Tasche (24) zwei Schrägflanken (25, 25') ausbildet, entlang denen der Rollkörper (23) in einer Richtung quer zur Schwenkachse (22) des Schwenkhebels (21) rollen kann und/ oder eine Schräge (36) besitzt, an der der Rollkörper (23) entlanggleiten kann.

6. Mülltonnenverschluss nach Anspruch 5, **dadurch gekennzeichnet, dass** die Schwenkachse (22) des Schwenkhebels (21) parallel zur Verlagerungsrichtung des Öffnungsschiebers (10) verläuft.

7. Mülltonnenverschluss nach Ansprüchen 5 oder 6, **dadurch gekennzeichnet, dass** der Rollkörper (23) eine Rolle oder eine Kugel ausbildet.

8. Mülltonnenverschluss nach einem der Ansprüche 5 bis 7, **dadurch gekennzeichnet, dass** der Schwenkhebel (21) eine Tasche (31) ausbildet, in die ein Sperrarm (13) des Öffnungsschiebers (10) bei der Verlagerung des Öffnungsschiebers (10) eintreten kann, um die Schwenklage des Schwenkhebels (21) zu fixieren.

9. Mülltonnenverschluss nach einem der Ansprüche 5 bis 8, **dadurch gekennzeichnet, dass** die Tasche (24) vom Schlossgehäuse (1) ausgebildet wird.

10. Mülltonnenverschluss nach einem der Ansprüche 5 bis 9, **dadurch gekennzeichnet, dass** der Schwenkhebel (21) mit einem Arm (26) des Öffnungsschiebers (10) zusammen wirkt.

## Claims

1. A trash can lock comprising a latch (2), which is supported in a lock housing (1) so as to be pivotable about a pivot axis (5) and which has a latch head (3), to which a counter locking part can apply a tensile force in a tensile direction (Z), and an opening slider (10), which can be displaced in the lock housing (1) from an initial position into an operating position, wherein the latch (2) has an arm (4) comprising a locking cam (6), which, in the initial position, rests against a locking shoulder (11) of the opening slider (10) to hold the latch (2) in the locked position, and which pivots into a release position in response to a displacement of the opening slider (10) into the operating position, wherein the pivot axis (5) of the latch (2) is arranged so as to be laterally offset to a straight line (G), which is placed through the latch head (3) in a tensile direction (Z), in such a manner that the tensile force acts upon the locking cam (6) against the locking shoulder (11), **characterized in that**, in the initial position, the locking shoulder (11) is inclined about an angle of inclination (α), which lies within the self-locking range, as compared to the displacement direction of the opening slider (10), and that the opening slider (10) can be rotated about an angle value (β), which brings the angle of inclination (α) out of the self-locking range.

2. The trash can lock according to claim 1, **characterized in that** the locking shoulder (11) is formed by a web (16), which is supported on a bearing protrusion (17) of the housing (1).

3. The trash can lock according to one of the preceding claims, **characterized by** a guide rib (18), which is formed on the housing (1), for guiding the opening slider (10) and which engages with a guide groove (19) of the opening slider (10) with movement play.

4. The trash can lock according to claim 2 or 3, **characterized in that** the bearing protrusion (17) sits on the guide rib (18).

5. A trash can lock according to one of the preceding claims, **characterized in that** the opening slider (10) is displaced from an initial position into an operating position in response to a rotation of the lock about an opening pivot axis (X) in an opening direction of rotation (D), and thereby brings the latch (2) from a locked position into a release position, wherein provision is made for misuse locking elements in the form of a pivot lever (21), which rests in a pocket (24), and in the form of a rolling body (23) arranged in the pocket (24), which lock a displacement of the opening slider (10) into the operating position, when the lock is rotated in a direction of rotation, which is different from the opening direction of rotation (D), or about an axis of rotation, which is different from the opening axis of rotation (X), the rolling body (23) is located between a bottom area (25, 25') of the pocket (24) and the pivot lever (21), the bottom area of the pocket (24) forms two inclined shoulders (25, 25'), along which the rolling body (23) can roll in a direction at right angles to the pivot axis (22) of the pivot lever (21) and/ or has a bevel (36), along which the rolling body (23) can glide.

6. The trash can lock according to claim 5, **characterized in that** the pivot axis (22) of the pivot lever (21) runs parallel to the displacement direction of the opening slider (10).

7. The trash can lock according to claims 5 or 6, **characterized in that** the rolling body (23) forms a roller or a ball.

8. The trash can lock according to one of the claims 5 to 7, **characterized in that** the pivot lever (21) forms a pocket (31), into which a locking arm (13) of the opening slider (10) can enter in response to the displacement of the opening slider (10), so as to fix the pivot position of the pivot lever (21).

9. The trash can lock according to one of the claims 5 to 8, **characterized in that** the pocket (24) is formed by the lock housing (1).

10. The trash can lock according to one of the claims 5 to 9, **characterized in that** the pivot lever (21) interacts with an arm (26) of the opening slider (10).

## Revendications

1. Fermeture de poubelle, comprenant un loquet (2) dans un boîtier de serrure (1), monté pivotant autour d'un axe de pivotement (5) et comprenant une tête de loquet (3) sur laquelle est susceptible d'agir un élément de contre-fermeture dans une direction de traction (Z) avec une force de traction, et un coulisseau d'ouverture (10) déplaçable dans le boîtier de serrure (1) depuis une position de base dans une position d'actionnement, dans laquelle le loquet (2) comprend un bras avec une saillie de verrouillage (6) laquelle, dans la position de base, repose contre un flanc de verrouillage (11) du coulisseau d'ouverture (10) pour maintenir le loquet (2) dans la position de verrouillage, et laquelle pivote dans une position de libération lors du déplacement du coulisseau d'ouverture (10) dans la position d'actionnement, dans laquelle l'axe de pivotement (5) du loquet (2) est décalé par rapport à une droite (G) disposée suivant la direction de traction (Z) et passant par la tête de loquet (3) de manière à ce que la force de traction sollicite la saillie de verrouillage (6) contre le flanc de verrouillage (11), **caractérisée en ce que** dans la position de base, le flanc de verrouillage (11) est incliné par rapport à la direction de déplacement du coulisseau d'ouverture (10) avec un angle d'inclinaison (α) qui est compris dans l'intervalle d'auto-blocage et **en ce que** le coulisseau d'ouverture (10) est apte à être pivoté sur un angle (β) qui sort l'angle d'inclinaison (α) de l'intervalle d'auto-blocage.

2. Fermeture de poubelle selon la revendication 1, **caractérisée en ce que** le flanc de verrouillage (11) est formé par une barrette (16) qui est supportée par une saillie de support (17) du boîtier (1).

3. Fermeture de poubelle selon l'une des revendications précédentes, **caractérisée par** une nervure de guidage (18) que présente le boîtier (1) pour guider le coulisseau d'ouverture (10), laquelle engage avec un jeu permettant un pivotement une rainure de guidage (19) du coulisseau d'ouverture (10).

4. Fermeture de poubelle selon la revendication 2 ou 3, **caractérisée en ce que** la saillie de support (17) est située sur la nervure de guidage (18).

5. Fermeture de poubelle selon l'une des revendications précédentes, **caractérisée en ce que** le coulisseau d'ouverture (10) est déplacé depuis la position de base dans la position d'actionnement lors de la rotation de la fermeture autour d'un axe de pivotement d'ouverture (X) dans une direction d'ouverture (D) et amenant ce faisant le loquet (2) de la position de verrouillage dans la position de libération, dans laquelle sont prévus des éléments d'anti-fausse manoeuvre sous la forme d'un levier pivotant (21) disposé dans une cavité (24) et d'éléments roulants (23) agencés dans la cavité (24), lesquels éléments bloquent un déplacement du coulisseau d'ouverture (10) dans la position d'actionnement lorsque la fermeture est tournée dans une direction de pivotement autre que la direction de pivotement d'ouverture (D) ou autour d'un axe autre que l'axe de pivotement d'ouverture (X) et l'élément roulant (23) est situé entre une surface de fond (25, 25') de la cavité (24) et le levier pivotant (21), dans laquelle la surface de fond de la cavité (24) forme deux flancs inclinés (25, 25') le long desquels l'élément roulant (23) peut rouler dans une direction transversale à l'axe de pivotement (22) du levier pivotant (21) et/ou présente une pente (36) le long de laquelle l'élément roulant (23) peut rouler.

6. Fermeture de poubelle selon la revendication 5, **caractérisée en ce que** l'axe de pivotement (22) du levier pivotant (21) s'étend parallèle à la direction de déplacement du coulisseau d'ouverture (10) .

7. Fermeture de poubelle selon les revendications 5 ou 6, **caractérisée en ce que** l'élément roulant (23) forme un rouleau ou une bille.

8. Fermeture de poubelle selon l'une des revendications 5 à 7, **caractérisée en ce que** le levier pivotant (21) forme une poche (31) dans laquelle peut pénétrer un bras de verrouillage (13) du coulisseau d'ouverture (10) lors du déplacement du coulisseau d'ouverture (10) pour fixer la position de pivotement du levier pivotant (21) .

9. Fermeture de poubelle selon l'une des revendications 5 à 8, **caractérisée en ce que** la cavité (24) est formée par le boîtier de serrure (1) .

10. Fermeture de poubelle selon l'une des revendications 5 à 9, **caractérisée en ce que** le levier pivotant (21) coopère avec un bras (26) du coulisseau d'ouverture (10).
